# EUROPÄISCHE PATENTSCHRIFT

(11) **EP 3 034 727 B1**
(45) Veröffentlichungstag und Bekanntmachung des Hinweises auf die Patenterteilung: **07.11.2018**
(21) Anmeldenummer: 15194408.9
(22) Anmeldetag: 13.11.2015
(51) Int. Cl.: E05C 17/16

(54) **SPERRBUEGELSCHLOSS, MIT EINEM SPERRBUEGEL**
SAFE-T-CATCH LOCK WITH A SAFE-T-CATCH
SERRURE À ÉTRIER DE BLOCAGE AVEC UN ÉTRIER DE BLOCAGE

(30) Priorität: 15.12.2014 DE 202014009851 U
(43) Veröffentlichungstag der Anmeldung: 22.06.2016
(73) Patentinhaber: KFV Karl Fliether GmbH & Co. KG, 42551 Velbert (DE)
(72) Erfinder: SENGÜL, Nevzat, 42549 Velbert (DE)

(56) Entgegenhaltungen:
- WO-A1-02/33204
- DE-C- 618 017
- DE-U1- 20 000 710
- GB-A- 2 272 245

## Beschreibung

Die Erfindung betrifft ein Sperrbügelschloss, mit einem Sperrbügel nach dem Oberbegriff des Anspruchs 1.

Ein solches Sperrbügelschloss ist bereits bekannt. Die DE 19655121 C1 offenbart ein solches Sperrbügelschloss. Bei dem gattungsgemäßen Schließblech ist eine Platte vorgesehen, welche am Türstock bzw. am Türrahmen befestigbar ist. Aus der Ebene der Platte kann ein einendig angelenkter Sperrbügel ausgeschwenkt werden. Der Sperrbügel besitzt an seinem freien Ende eine Öffnung, in welcher ein Riegelbolzen eines Türschlosses eintreten kann. Bei eingetretenem Riegelbolzen in die Riegelbolzen-Eintrittsöffnung kann die Tür bis zu einem Spalt geöffnet werden. Während der Öffnungsbewegung schwenkt der Sperrbügel aus und hält die Tür in der Spaltstellung, damit diese nicht weiter aufschwenken kann. Der Riegelbolzen schließt dabei senkrecht zu einer Flügelfalzfläche vor und benötigt zum Eintritt des Riegelbolzens in die Riegelbolzen-Eintrittsöffnung eine exakte Ausrichtung des Sperrbügels relativ zum Riegelbolzen. Um diese und um eine automatische selbstständige Rückkehr in diese Lage sicherzustellen, wenn es z.B. bei geöffnetem Flügel zu Erschütterungen kommt, ist vorgesehen, dass der Sperrbügel einen sich in Richtung des Riegelbolzens vorverlagerten Kopf aufweist, der sich beim Schließen des Flügels an einer V-förmigen Kontur der Platte abstützt. Die Kontur ist dabei so angeordnet, dass der Sperrbügel bedingt durch sein Eigengewicht in seine Ausrichtlage gleitet.

In eine ähnliche Richtung hinsichtlich der Funktionalität weist die DE 3503466 A1.

Aufgabe der Erfindung ist es, ein Sperrbügelschloss bereitzustellen, welches einen einfachen Aufbau und ein funktionssicheres Zusammenwirken von Sperrbügel und Riegelbolzen sicherstellt.

Zur Lösung dieser Aufgabe sieht die Erfindung, eine am Sperrbügel angebrachte randoffene Ausnehmung vor, die sich bei eingeschwenktem Sperrbügel an einem ortsfest am Schließblech vorgesehenen Hinterschnitt parallel zur Schwenkachse des Sperrbügels abstützt. Die randoffene Ausnehmung bildet eine Führungskulisse, die neben einer in Längsrichtung des Sperrbügels wirksamen Führung eine senkrecht zu dessen Ebene haltgewährenden Hinterschnitt hat. Dabei ist die Herstellung durch die einfache Formgebung als kostengünstiges Stanzbiegeteil vorteilhaft und bedarf eines nur geringen Materialaufwandes bei großer Festigkeit.

Eine Weiterbildung der Erfindung sieht vor, dass das Schließblech aus einer Grundplatte besteht, die den Sperrbügel lagert und die aus zwei aneinander angebrachten Platten besteht, wodurch sich herstellungstechnische Vereinfachung insbesondere der vereinfachten Bearbeitung ergeben.

Dabei kann noch vorgesehen werden, dass die Sperrbügel-Achse in einer Kulisse geführt ist und die Kulisse durch zwei parallel zueinander verlaufende Kulissen unterschiedlicher Breite der Platten gebildet ist, wobei die rückseitig vorgesehene Kulisse größer als die der abdeckenden Platte ist. Auf diese Weise lässt sich erreichen, dass ein Pilzbolzen sowohl mit seinem Schaft als auch mit dem verbreiterten Kopf sicher geführt ist.

Ein unerwünschtes Lösen des Sperrbolzens von dem Sperrbügel kann dadurch erreicht werden, dass der Riegelbolzen zumindest entlang des dem Sperrbügel in dessen Eintrittsöffnung zugeordneten Bundes einen rechteckigen Querschnitt aufweist und die Eintrittsöffnung eine bei maximaller Schwenklage vertikal verlaufenden Vorsprung aufweist, und die Eintrittsöffnung L-förmig ist.

Weitere Vorteilhafte Ausgestaltungen ergeben sich aus den Zeichnungen. Es zeigt:
- Fig. 1: ein Sperrbügelschloss mit einem diesem zugeordneten Schließblech in einer Ansicht vom nicht eingezeichneten Flügel aus,
- Fig. 2: eine teilweise geschnittene Ansicht des Sperrbügelschlosses nach Fig. 1 in einer Ansicht entlang der Linie II-II in Fig. 1,
- Fig. 3: ein Sperrbügelschloss nach Fign. 1 und 2 in einem Schnitt entlang der Linie III-III in Fig. 2,
- Fig. 4: ein Sperrbügelschloss in einem Schnitt entlang der Linie IV-IV in Fig. 5 mit einem diesem zugeordneten Schließblech in einer Ansicht von oben, in einer begrenzten Offen-Stellung des Flügels,
- Fig. 5: ein Sperrbügelschloss nach Fig. 4 in einer Ansicht vom nicht dargestellten Flügel aus,
- Fig. 6: ein Sperrbügelschloss nach Fign. 4 und 5 in einem Schnitt entlang der Linie VI-VI in Fig. 4,
- Fig. 7: ein Sperrbügelschloss mit einem diesem zugeordneten Schließblech in einer Ansicht von oben, in einer teilgeöffneten-Stellung des Flügels,
- Fig. 8: ein Sperrbügelschloss nach Fig. 7 in einer Ansicht vom nicht dargestellten Flügel aus, und
- Fig. 9: ein Sperrbügelschloss nach Fign. 7 und 8 in einem Schnitt entlang der Linie IX-IX in Fig. 7,

Bei dem in den Fign. 1, 2 und 3 dargestellten Sperrschloss 1 ist ein Schließblech 2 und das flügelseitige Schloss 3 mit dem Sperrbolzen 4 erkennbar. Der Sperrbügel 5 ist, wie in der Fig. 3 sichtbar, endseitig am Schließblech 2 schwenkbar an einem Niet 6 angelenkt. An dem dem Anlenkpunkt gegenüberliegenden Ende 7 bildet der Sperrbügel 5 eine Riegelbolzen-Eintrittsöffnung 8 aus. In der Darstellung nach den Fign. 1 bis 9 ist der Sperrbolzen 4 des Sperrschlosses 1 vorgeschlossen, so dass dieser mit einem Schaft 9 in die Eintrittsöffnung 8 eintritt.

In der Fig. 3 ist eine am Sperrbügel 5 angebrachte randoffene Ausnehmung 10 erkennbar. In die Ausnehmung 10 greift bei eingeschwenktem Sperrbügel 5 ein Pilzzapfen 11 ein, dessen verjüngter Schaft am Rand der Ausnehmung 10 anliegt, während der verbreiterte Kopf 12 einen ortsfesten Hinterschnitt am Schließblech 2 bildet, der den Sperrbügel 5 in eine flächenparallele Lage am Schließblech 2 durch Übergreifen festlegt. Der Sperrbügel 5 ist dadurch parallel zu seiner Schwenkachse abgestützt. Es ist zudem erkennbar, dass die Ausnehmung 10 in der dargestellten Bereitschaftsstellung den Pilzzapfen 11 in einer Tasche 13 aufnimmt, die durch einen teil-zylindrischen Ausnehmungsabschnitt gebildet wird, der den Schaft des Pilzbolzens 11 auch in einem über die horizontale Tangente hinausgehenden Abschnitt übergreift. Aus den weiteren Figuren ist ersichtlich, dass der Pilzzapfen 11 als Exzenterzapfen ausgebildet ist und dadurch eine Einstellbarkeit gewährleistet.

Wird der Flügel aus der in den Fign. 1 bis 3 dargestellten Lage geöffnet, nimmt der in die Eintrittsöffnung 8 eingreifende Sperrbolzen 4 den Sperrbügel 5 an dessen freiem Ende mit. Dabei ist dessen Sperrbügelachse 14, die durch den Niet 6 gebildet wird, in einer Kulisse 15 mitgeführt. Kommt es zu einer weiteren Öffnung des Flügels, gelangt der Niet 6 schließlich an das obere Ende der Kulisse 15 und der Sperrbolzen 4 stößt an das distale Ende 16 der Eintrittsöffnung 8. Dort bildet die Eintrittsöffnung einen verengten Bereich aus, indem der Sperrbolzen 4 mit einem nur geringen Spiel aufgenommen ist und in Schließbewegungsrichtung 17 durch einen Vorsprung 18 gesperrt ist. Dies verhindert ein Zuschlagen des Flügels, die Stellung ist dadurch gesichert.

Aus der Fign. 3 und 6 wird deutlich, dass die Riegelbolzen-Eintrittsöffnung 8 in der eingeschwenkten Stellung in einer definierten Abstandslage zur Schließblech-Randkante 19 liegt, um ein Zusammenwirken des Sperrbolzens 4 mit dem Sperrbügel 5 sicherzustellen. Dazu ist am Schließblech 2 eine Schräge 20 vorgesehen, auf welcher der Sperrbügel 5 zufolge der Kraftbeaufschlagung bei einer Einwärtsbewegung bis in eine Anschlagstellung entlanggleitet. Dies erfolgt mit einer rückseitig des Sperrbügels 5 angebrachten Kappe 21. Die Kappe 21 bildet eine Randkante 22 zum Zusammenwirken mit der Schräge 20. Dadurch rutscht der Sperrbügel 5 in die in der Fig. 3 dargestellte Lage, wobei nur sein Eigengewicht benötigt wird.

In Verbindung mit den Fign. 7 bis 9 wird deutlich, dass bei einer langsamen Schließbewegung des Flügels der Schwenkbügel 5 mit dem Niet 6 in der Kulisse 15 abwärtsrutscht. Ist ausgehend von einem Maximalausstellwinkel 23 ein Winkel 24 erreicht, kann der Sperrbolzen 4 in der Eintrittsöffnung verdreht werden, so dass dieser die dem Vorsprung 18 gegenüberliegende Kante 25 passieren kann. Die Kante 25 verengt im Maximalausstellwinkel 23 den Durchgang des Sperrbolzens 4.

Aus der Fig. 2 ist noch ersichtlich, dass das Schließblech 2 aus einer Grundplatte besteht, die den Sperrbügel 5 lagert und die aus zwei aneinander angebrachten Platten 26, 27 besteht. Die Platten 26, 27 sind bezüglich der Befestigungsbohrungen 28 zur Aufnahme von Befestigungsschrauben kongruent geformt. Auch die Mittellinie der Kulisse 15 verläuft übereinander. Allerdings ist die untere Kulisse 15 der unteren Platte 27 breiter ausgeführt, so dass eine hinterschnittene Nut entsteht. Der Niet 6, der die Sperrbügelachse 14 bildet ist so in einer Kulisse geführt und kann als Pilzbolzen mit einem verbreiterten Kopf ausgebildet sein. Die Kopfhöhe ist dabei geringer als die Stärke der Platte 27, was einen Abstand des Kopfes von der Falzfläche, an der das Schließblech 2 befestigt wird, sicherstellt und zur freien Verschiebbarkeit des Niets 6 beiträgt. Dass die Kulisse 15 durch zwei parallel zueinander verlaufende Kulissen unterschiedlicher Breite der Platten 26, 27 gebildet ist, bedingt auch eine bessere Führung des Niets 6, der sich auch an dem verbreiterten Kopf abstützen kann.

### Bezugszeichenliste

- 1: Sperrschloss
- 2: Schließblech
- 3: Schloss
- 4: Sperrbolzen
- 5: Sperrbügel
- 6: Niet
- 7: Ende
- 8: Eintrittsöffnung
- 9: Schaft
- 10: Ausnehmung
- 11: Pilzzapfen
- 12: Kopf
- 13: Tasche
- 14: Sperrbügelachse
- 15: Kulisse
- 16: Ende
- 17: Schließbewegungsrichtung
- 18: Vorsprung
- 19: Randkante
- 20: Schräge
- 21: Kappe
- 22: Randkante
- 23: Ausstellwinkel
- 24: Winkel
- 25: Kante
- 26: Platte
- 27: Platte
- 28: Befestigungsbohrungen

## Patentansprüche

1. Sperrbügelschloss, mit einem Sperrbügel (5), welcher endseitig an einem Schließblech (2) schwenkbar angelenkt ist und welcher endseitig eine Riegelbolzen-Eintrittsöffnung (8) ausbildet, wobei die Riegelbolzen-Eintrittsöffnung (8) in der eingeschwenkten Stellung in einer definierten Abstandslage zur Schliessblech-Randkante (19) liegt, wobei am Schließblech (2) eine Schräge (20) vorgesehen ist, auf welcher der Sperrbügel (5) zufolge der Kraftbeaufschlagung bei einer Einwärtsbewegung bis in eine Anschlagstellung entlanggleitet, wobei eine am Sperrbügel (5) angebrachte randoffene Ausnehmung (10), die sich bei eingeschwenktem Sperrbügel (5) an einem ortsfest am Schließblech (2) vorgesehenen Hinterschnitt parallel zur Schwenkachse des Sperrbügels (5) abstützt.

2. Sperrbügelschloss, mit einem Sperrbügel (5) nach Anspruch 1, **dadurch gekennzeichnet, dass** das Schließblech (2) aus einer Grundplatte besteht, die den Sperrbügel (5) lagert und die aus zwei aneinander angebrachten Platten (26, 27) besteht.

3. Sperrbügelschloss, mit einem Sperrbügel (5) nach Anspruch 2, **dadurch gekennzeichnet, dass** die Sperrbügelachse (14) in einer Kulisse (15) geführt ist und die Kulisse (15) durch zwei parallel zueinander verlaufende Kulissen unterschiedlicher Breite der Platten (26, 27) gebildet ist, wobei die rückseitig vorgesehene Kulisse größer als die der abdeckenden Platte (26) ist.

4. Sperrbügelschloss, mit einem Sperrbügel (5) nach Anspruch 1, **dadurch gekennzeichnet, dass** ein Riegelbolzen (4) zumindest entlang eines dem Sperrbügel (5) in dessen Eintrittsöffnung (8) zugeordneten Schafts (9) einen rechteckigen Querschnitt aufweist und die Eintrittsöffnung (8) eine im maximallen Ausstellwinkel (23) vertikal verlaufenden Vorsprung aufweist, und die Eintrittsöffnung L-förmig ist.

## Claims

1. Safe-T-catch lock, with a safe-T-catch (5), which is jointed such as to pivot on the end side at a lock plate (2), and which, on the end side, forms a lock bolt entry opening (8), wherein the lock bolt entry opening (8), in the inwards pivoted position, lies at a defined distance interval location from the lock plate peripheral edge (19), wherein an oblique element (20) is provided at the lock plate (2), along which the safe-T-catch (5) slides as a result of force imposition during an inwards movement, as far as a stop position, wherein an open edged cut-out opening (10), located at the safe-T-catch (5), provides support when the safe-T-catch (5) is pivoted inwards at an undercut provided in a fixed position at the lock plate (2), parallel to the pivot axis of the safe-T-catch (5).

2. Safe-T-catch lock with a safe-T-catch (5) according to claim 1, **characterized in that** the lock plate (2) consists of a base plate, which serves as a mounting for the safe-T-catch (5) and which consists of two plates (26, 27) located adjacent to one another.

3. Safe-T-catch lock with a safe-T-catch (5) according to claim 2, **characterized in that** the safe-T-catch axis (14) is guided in a slotted link (15), and the slotted link (15) is formed from two slotted links running parallel to one another, of different widths, of the plates (26, 27), wherein the slotted link provided on the rear side is larger than the covering plate (26).

4. Safe-T-catch lock with a safe-T-catch (5) according to claim 1, **characterized in that** a lock bolt (4) exhibits a rectangular cross-section at least along a shaft (9) allocated to the safe-T-catch (5) in its entry opening (8), and the intake opening (8) exhibits a projection running vertically at a maximum location angle (23), and the entry opening is L-shaped.

## Revendications

1. Serrure à étrier de blocage, avec un étrier de blocage (5), qui, à une extrémité, est articulé en pivotement sur une gâche (2), et qui, à une extrémité, forme une ouverture d'entrée de pêne demi-tour (8), sachant que ladite ouverture d'entrée de pêne demi-tour (8), dans la position pivotée, se trouve dans une position d'écartement définie par rapport au bord marginal (19) de la gâche, sachant que, sur la gâche (2), est prévu un biseau (20), sur lequel l'étrier de blocage (5), en raison de la force d'impact, lors d'un déplacement vers l'intérieur, est conduit en translation jusque dans une position de butée, sachant que, dans l'étrier de blocage (5), est pratiqué un évidement, ouvert sur le côté, qui, lorsque l'étrier de blocage (5) est pivoté, prend appui, parallèlement à l'axe de pivotement de l'étrier de blocage (5), sur une contredépouille, prévue fixement sur la gâche (2).

2. Serrure à étrier de blocage, avec un étrier de blocage (5) selon la revendication 1, **caractérisée en ce que** la gâche consiste en une plaque de base, qui supporte l'étrier de blocage (5) et qui consiste en deux plaques (26, 27) rattachées l'une à l'autre.

3. Serrure à étrier de blocage, avec un étrier de blocage (5) selon la revendication 2, **caractérisée en ce que** l'axe (14) de l'étrier de blocage est guidé dans une coulisse (15) et que la coulisse (15) est formée par deux coulisses des plaques (26, 27), qui, de largeur différente, s'étendent parallèlement l'une par rapport à l'autre, sachant que la coulisse prévue à l'arrière est plus grande que celle de la plaque de couverture (26).

4. Serrure à étrier de blocage, avec un étrier de blocage (5) selon la revendication 1, **caractérisée en ce qu'**un pêne demi-tour (4) est doté, au moins le long d'une tige (9), d'une section transversale rectangulaire, et que l'ouverture d'entrée (8) est dotée d'une saillie s'étendant verticalement dans l'angle de projection maximal (23), et que l'ouverture d'entrée est en forme de L.
